# EUROPÄISCHE PATENTSCHRIFT

(11) **EP 0 664 153 B1**
(45) Veröffentlichungstag und Bekanntmachung des Hinweises auf die Patenterteilung: **17.03.1999**
(21) Anmeldenummer: 94810031.8
(22) Anmeldetag: 19.01.1994
(51) Int. Cl.: B01F 13/00

(54) **Mischer**
Mixer
Mélangeur

(43) Veröffentlichungstag der Anmeldung: 26.07.1995
(73) Patentinhaber: Keller, Wilhelm A., CH-6402 Merlischachen (CH)
(72) Erfinder: Keller, Wilhelm A., CH-6402 Merlischachen (CH)
(74) Vertreter: AMMANN INGENIEURS-CONSEILS EN PROPRIETE INTELLECTUELLE SA BERNE

(56) Entgegenhaltungen:
- EP-A- 0 584 428
- DE-U- 9 207 048

## Beschreibung

Die vorliegende Erfindung bezieht sich auf einen Mischer für Doppelaustragkartuschen gemäss dem Oberbegriff von Patentanspruch 1. Solche Mischer sind vorbekannt, beispielsweise aus der EP-B-0 121 342, und haben die Aufgabe, die beiden Komponenten, die aus den Austragkartuschen ausgetragen werden, innig zu mischen, um sie derart aufbereitet auftragen zu können.

Falls die beiden Vorratszylinder der Austragkartusche ungefähr das gleiche Volumen aufweisen und auch ungefähr die gleichen Austragöffnungen besitzen, stellt das Vermischen der beiden Komponenten von Anfang an keine grossen Probleme mehr. Falls jedoch die Vorratszylinder wesentlich verschiedene Volumina - was gleichbedeutend mit verschiedenen Querschnitten ist, da die Vorratszylinder herstellungs- und betriebsbedingt die gleiche Länge besitzen - und Austrittöffnungen aufweisen, beispielsweise in einem Verhältnis von 10:1, besteht die Gefahr, dass die Komponente aus dem grösseren Vorratszylinder beim Beginn des Austragens die Mischwendelgruppe des Mischers auffüllt und somit die zweite Komponente mit geringerem Volumen unterdrückt, bzw. überwältigt wird. Insbesondere drückt im Eingangsbereich der grössere Teilstrom "A" den kleineren Teilstrom "B" an die B-seitige Wandung des Mischrohrs, wo dieser, infolge der Wandreibung zurückbleibt und daher von der grösseren A-Komponente überwältigt, bzw. unterdrückt wird und sich daher erst nach einiger Zeit als Strömung durchsetzen kann. Während dieser Anfangsphase eilt der Teilstrom A vor und es kann keine Vermischung in den vorgesehenen Proportionen erfolgen, was dazu führt, dass die Komponenten nicht oder nur teilweise miteinander reagieren können und es dadurch bei der Verarbeitung zu fehlerhaften Verbindungen, Dichtungen, Abdrücken, etc. kommt.

Da es sich im allgemeinen bei der zweiten Komponente um den Härter (Katalysator) handelt und eine Komponentenmischung mit zuwenig Härter nicht brauchbar ist, ist es zur Stabilisierung der Teilströme in der gewünschten Proportionierung üblich, zuerst eine gewisse Menge nutzlos auszupressen, bevor mit dem eigentlichen Auftragen der Mischung begonnen werden kann. Abgesehen vom Verlust an Komponentenmasse können diese ausgetragenen Substanzen nicht aushärten und zu Problemen bei der Entsorgung führen.

In der EP-A-0 584 428 (Anmeldung 24.08.92; Veröffentlichungstag 02.03.94) wird eine Lösung dieses Problems dadurch vorgeschlagen, dass die erste, grössere Komponente anfänglich in einer Kammer aufgestaut wird und Mittel vorhanden sind, um diese erste Komponente in die Eingangskammer der zweiten Komponente zu leiten und diese mitzuführen. Obwohl diese Ausführung eine Verbesserung gegenüber dem damals bekannten Stand der Technik brachte, bedingt diese Lösung einen grösseren Fliesswiderstand infolge mehrerer erforderlichen Querschnittsverkleinerungen. Dieser erhöhte Fliesswiderstand kann eine Verstärkung der Kartuschenwände erforderlich machen und benötigt höhere Kräfte beim Austragen.

Ausserdem ist aus der EP-A-0 472 448 ein Austraggerät bekannt, bei dem die Auslässe des Austraggeräts, bzw. des Kartuschengehäuses derart angeordnet sind, dass die grössere Komponente die kleinere umfliesst und mitnimmt. Das Gerät ist gedacht, mit oder ohne Mischer zu arbeiten. Falls kein Mischer verwendet wird, kommen die beiden Komponenten bereits in der Kartusche oder im Austraggerät zusammen und ausgehärtete Masse führt dazu, dass nach dem Auswechseln der Kartusche der Auslassbereich gereinigt werden muss, bevor weiter gearbeitet werden kann. Bei der Verwendung eines Mischers erfolgt die Aushärtung dort und nach Auswechseln des Mischers kann ohne Reinigung des Auslassbereiches der Kartusche, bzw. des Austraggeräts weitergearbeitet werden.

Bei oben angegebenem Gerät werden jedoch keine Vorkehrungen für ein exaktes Mischverhältnis im Mischer getroffen.

Es ist davon ausgehend Aufgabe der vorliegenden Erfindung einen Mischer anzugeben, in dem die an der Kartusche nebeneinander austretenden Komponenten im Eingangsteil so geführt werden, dass die beiden Komponenten das erste Mischerelement derart anströmen, dass eine gute Vermischung von Anfang an gewährleistet ist, und vor der ersten Mischwendelgruppe kein erhöhter Fliesswiderstand erzeugt wird. Ein Mischer, der diese Aufgabe löst, ist in Anspruch 1 beschrieben.

Die Erfindung wird im folgenden anhand einer Zeichnung von Ausführungsbeispielen näher erläutert:
Die Fig. 1, 1a und 2 zeigen in perspektivischer Sicht ein erstes Ausführungsbeispiel der Erfindung,
die Fig. 3 und 4 zeigen in perspektivischer Sicht ein zweites Ausführungsbeispiel der Erfindung, wobei Fig. 4 teilweise längs geschnitten ist,
Fig. 5 zeigt einen Schnitt gemäss der Linie V-V in Fig. 4, und
Fig. 6 zeigt einen Schnitt gemäss der Linie VI-VI in Fig. 4.

Bei vorbekannten Mischern gelangen die Komponenten willkürlich zur ersten Wendel des Mischers, wobei die Mischwendelgruppe derart konstruiert ist, dass sich die beiden Komponenten längs des Mischers bis zum Austragende gut vermischen. Wie eingangs erwähnt, kommt es bei vorbekannten Mischern bei unterschiedlichen Volumenverhältnissen, resp. Querschnittverhältnissen der Vorratszylinder dazu, dass die Masse mit dem grösseren Volumen die Masse mit dem kleineren Volumen, insbesondere in der Anfangsphase, d.h. beim Auffüllen des Mischrohres, unterdrückt, bzw. überwältigt, so dass kein vorgeschriebenes Mischverhältnis entstehen kann. Nach einer gewissen Zeit, d.h. wenn der Mischer vollständig gefüllt worden ist und eine bestimmte Menge ausgetragen wurde, stabilisiert sich das Mischverhältnis der Teilströme auf einen vorbestimmten Wert.

Die Figuren 1 und 1a zeigen in perspektivischer Ansicht den Eingangsteil 2 und den oberen Teil der Mischwendelgruppe 1 mit Wendeln 9, 9a, und Figur 3 zeigt den Eingang des Mischergehäuses 3. Das in das Mischergehäuse 3 passende Eingangsteil 2 weist einen Ausricht- und Leitsteg 6 auf, der in eine entsprechende Führungsnut 7 im Mischergehäuse 3 passt und ausserdem den Teilstrom B führt. Zum Ausrichten des Mischers an der Kartusche oder am Austraggerät kann entweder wie in Figur 1 eingezeichnet das Eingangsteil zwei Ausrichtteile 4 und 5 aufweisen, die mit dem Ausgang der Kartusche oder Austraggerät zusammenwirken oder das Mischergehäuse kann einen Ausschnitt 25 aufweisen, der mit einem entsprechenden Nocken an der Kartusche oder am Austraggerät zusammenwirkt.

Die kleinere Komponente B gelangt vom Kartuschenausgang, bzw. Austraggerät in den Kanal 11, während die grössere Komponente A den Rest des zur Verfügung stehenden Volumen des Eingangsteils einnimmt. Die Ausbildung und Lage des Kanals bewirkt, dass die Komponente A bei Beginn der ersten Wendel 9 die Komponente B ganz umhüllt. Aus Fig. 1a ist ferner ersichtlich, dass der dachkantförmige Steg 10, bei dem die erste Wendel beginnt, genau in der Mitte des Kanals 11 für die kleinere Komponente B angeordnet ist und dieser den Teilstrom A sowie Teilstrom B hälftig aufteilt. Der Deckflansch 8 entspricht der lichten Weite des Mischerrohres 13 und kann gegebenenfalls einen Dichtwulst aufweisen. Unterhalb des Deckflansches, auf der dem Eintritt der A-Komponente diametral entgegengesetzten Seite, ist eine schräge Leitfläche 12 angeordnet, die den Stau von eventuell vorhandener Luft oder Gas verhindert und somit eine gute Entlüftung und die Vermeidung von in der Masse eingeschlossenen Luftblasen gewährleistet.

Durch das exakte Ausrichten beider Teilströme auf den Steg 10 der ersten Wendel 9, wobei sich der Steg auch hinter der Abschlusswand 11a des Kanals 11 erstreckt, sowie das Umhüllen der Komponente B durch die Komponente A wird ein exaktes Mischverhältnis von der ersten Wendel an und somit eine optimale Durchmischung beider Komponenten gewährleistet sowie eine Unterdrückung der Komponente B vermieden. Ausserdem wird darauf geachtet, dass die Querschnitte der beiden Teilströmungen im Bereich zwischen dem Deckflansch und dem Steg etwa dem Mischverhältnis entsprechen.

In den Fig. 3-6 ist eine zweite Ausführungsvariante dargestellt, bei welcher der Kanal für die kleinere Komponente B vollständig umschlossen ist. Da es sich auch hier um einen Mischer für eine Doppelkartusche mit nebeneinanderliegenden Vorratszylindern handelt, liegt der Austritt von B an der Kartusche und der Eingang am Mischer für die kleinere Komponente B nicht in der Mitte, sondern seitlich. Für eine optimale Umhüllung der Komponente B durch die Komponente A ist es besonders vorteilhaft, die Komponente B in die Mitte des Mischerrohres zu leiten.

In Fig. 3 erkennt man in perspektivischer Sicht das Eingangsteil 14 mit der anschliessenden Mischwendelgruppe 15. Das Eingangsteil wird auf der B-Seite mit einem Deckflansch 16 abgeschlossen, der eine Oeffnung 17 für die kleinere Komponente B aufweist, während die grössere Komponente A neben dem Deckflansch 16 in das Eingangsteil strömt. Beim Anschluss des Mischers an die Kartusche wird der Kartuschenauslass 22 dichtend an den Deckflansch 16 gepresst.

Die Wand 18 ist senkrecht zum Deckflansch 16 angeordnet und dient zum Zentrieren und Stabilisieren des Eingangsteils im Mischergehäuse. Auch in dieser Ausführung ist unterhalb des Deckflansches 16 und auf der dem Eintritt der A-Komponente diametral entgegengesetzten Seite eine schräge Leitfläche 12 angeordnet, um eine gute Entlüftung zu erzielen.

Der Kanal 19 für den kleineren Teilstrom B ist im Unterschied zum Kanal 11 der vorhergehenden Ausführung allseitig geschlossen. Kanal 19 ist, siehe auch Fig. 4, in Bezug auf die Längsachse des Mischers schräg angeordnet und mündet in der Mitte des Mischerrohres. Anschliessend an den Kanalaustritt befindet sich der dachkantförmige Steg 20 der ersten Wendel 21, der den Teilstrom B in zwei Hälften teilt, um so eine gute Voraussetzung für eine richtige Durchmischung zu schaffen. Das erste Mischerelement muss nicht einen Steg 10 oder 20 besitzen und dieser muss nicht dachkantförmig sein.

Das Mischergehäuse 3B stellt eine Variante zum Mischergehäuse von Fig. 2 dar und ist an das Kartuschengehäuse, bzw. am Austraggerät, über einen Bajonett-Anschluss befestigbar und weist eine Führungsnut 7B auf, siehe Fig. 5, in die die auf der A-Seite liegende Wand 18 passt. Der Bajonettflanschrand weist eine Ausnehmung 26 auf, die der Ausrichtung des Mischers an der Kartusche oder am Austraggerät dient.

In Fig. 4 ist eine aufgeschnittene Darstellung des Mischergehäuses 3B dargestellt, in der der Auslass 22 mit den beiden Ausgängen 23 und 24 der Doppelkartusche, bzw. des Austraggerätes eingezeichnet ist. In den beiden Schnitten der Fig. 5 und 6 erkennt man, dass der Kanal 19 in das Zentrum des Mischerrohres 13B geführt wird.

Aus obiger Beschreibung geht hervor, dass die Austragöffnungen der Austragkartusche oder des Austraggerätes mit den Eingangsöffnungen des Mischers übereinstimmen müssen und es notwendig ist Massnahmen vorzusehen, den Mischer in der richtigen Position daran aufzusetzen, insbesondere dann, wenn das Volumen- und Oeffnungsverhältnis beider Vorratszylinder verschieden von 1:1 ist, wie in vorliegender Anmeldung. Verschiedene weitere Massnahmen dazu sind in der eingangs erwähnten EP-A-0 584 428 beschrieben worden. Das Gleiche gilt für die Verwendung des vorliegenden erfindungsgemässen Mischers an einem Mischeranschluss an Dosier- und Proportionieranlagen.

Der erfindungsgemässe Mischer gewährleistet einen effizienten und optimalen Mischvorgang. Mit dieser Anordnung werden eventuell auftretende leichte Phasenverschiebungen oder Pulsationen zwischen den Komponenten A und B, verursacht durch verschiedene Einflüsse wie z. B. unterschiedliche Elastizität der beiden Kartuschenzylinder, infolge des hierdurch verbesserten Ausgleichs- oder Rückmischeffektes des statischen Mischers weitgehend ausgeglichen. Dabei ist selbstverständlich darauf zu achten, dass die Querschnitte der Teilströme derart proportioniert sind, dass gewährleistet ist, dass beide Teilströme gleichzeitig die erste Wendel erreichen.

## Patentansprüche

1. Mischer für Doppelaustragkartuschen oder Austraggeräte mit mindestens zwei Vorratszylindern, deren Volumenverhältnis von 1:1 verschieden ist, mit einem Mischergehäuse (3, 3B), der an der Kartusche, bzw. Austraggerät, befestigbar ist und einer im Mischergehäuse (3, 3B) angeordneten Mischwendelgruppe (1, 15), wobei die beiden seitlich nebeneinanderliegenden Austragöffnungen der Kartusche, bzw. des Austraggerätes mit dem Eingangsteil (2, 14) der Mischwendelgruppe in Verbindung stehen, dadurch gekennzeichnet, dass das Eingangsteil (2, 14) vor der Mischwendelgruppe (1, 15) in eine grössere Eingangskammer für die erste Komponente (A) mit dem grösseren Austragvolumen und eine kleinere Eingangskammer (11, 19) für die zweite Komponente (B) mit dem kleineren Austragvolumen unterteilt ist und die kleinere Eingangskammer derart angeordnet und ausgebildet ist, dass beim Austritt aus den Eingangskammern die erste Komponente (A) die zweite Komponente (B) umhüllt und die erste Eintrittskante (10, 20) der ersten Wendel (9, 21) sowohl der Strom der ersten (A) als auch der Strom der zweiten (B) Komponente hälftig teilt.

2. Mischer nach Anspruch 1, dadurch gekennzeichnet, dass die kleinere Eingangskammer als Kanal (11, 19) ausgebildet ist, der vor der ersten Wendel (9, 21) im Zentrum des Mischerrohres (13) mündet.

3. Mischer nach Anspruch 2, dadurch gekennzeichnet, dass der Kanal (11) zur Seite der ersten Komponente (A) hin offen ist.

4. Mischer nach Anspruch 2, dadurch gekennzeichnet, dass der Kanal (19) als geschlossenes Rohr ausgebildet ist.

5. Mischer nach einem der Ansprüche 1 bis 4, dadurch gekennzeichnet, dass die Querschnitte, bzw. Volumina der Eingangskammern (11, 19; 2, 14) und damit der Teilströme (A, B) der beiden Komponenten derart proportioniert sind, dass beide Teilströme gleichzeitig die erste Wendel (9, 21) erreichen.

6. Mischer nach einem der Ansprüche 1 bis 5, dadurch gekennzeichnet, dass die Eingangskammer (2, 14) auf der dem Eintritt diametral gegenüberliegenden Seite Mittel (12) aufweist zur Vermeidung von Stau von Luft, so dass der grössere Teilstrom (A) keine Luftblasen einschliesst.

7. Mischer nach einem der Ansprüche 1 bis 6, dadurch gekennzeichnet, dass das Eingangsteil (2, 14) und das Gehäuse (3, 3B) des Mischers Mittel (6, 7; 18, 7B) aufweisen, die einen gerichteten Einbau des Eingangsteils mit der Mischwendelgruppe (1, 15) in das Mischergehäuse ermöglichen.

8. Mischer nach einem der Ansprüche 1 bis 7, dadurch gekennzeichnet, dass der Mischer Mittel (4, 5; 25, 26) aufweist, die ein gerichtetes Befestigen des Mischers an der Kartusche, bzw. am Austraggerät ermöglichen.

## Claims

1. Mixer for double dispensing cartridges or dispensing appliances having at least two storage cylinders whose volumetric ratio is different from 1:1, comprising a mixer housing (3, 3B) which is attachable to the cartridge resp. the dispensing appliance, and a mixing helix group (1, 15) arranged in the mixer housing (3, 3B), the two laterally adjacent openings of the cartridge resp. the dispensing appliance communicating with the inlet portion (2, 14) of the mixing helix group, characterised in that the inlet portion (2, 14) in front of the mixing helix group (1, 15) is divided into a larger inlet chamber for the first component (A) having a greater dispensing volume and into a smaller inlet chamber (11, 19) for the second component (B) having a smaller dispensing volume, and in that the smaller inlet chamber is arranged and designed in such a manner that the first component (A) envelops the second component (B) at the exit of the inlet chambers and that the first inlet edge (10, 20) of the first helix (9, 21) divides both the flow of the first (A) and the flow of the second component (B) into equal parts.

2. Mixer according to claim 1, characterised in that the smaller inlet chamber is designed as a channel (11, 19) which ends in the centre of the mixing tube (13) in front of the first helix (9, 21).

3. Mixer according to claim 2, characterised in that the channel (11) is open on the side of the first component (A).

4. Mixer according to claim 2, characterised in that the channel (19) is designed as a closed tube.

5. Mixer according to one of claims 1 to 4, characterised in that the cross-sectional areas, resp. the volumes of the inlet chambers (11, 19; 2, 14) and thus of the partial flows (A, B) of the two components are proportioned in such a manner that the two partial flows reach the first helix (9, 21) at the same time.

6. Mixer according to one of claims 1 to 5, characterised in that diametrically opposite the inlet, the inlet chamber (2, 14) comprises means (12) allowing to prevent the retention of air and thus an inclusion of air bubbles in the larger partial flow (A).

7. Mixer according to one of claims 1 to 6, characterised in that the inlet portion (2, 14) and the housing (3, 3B) of the mixer comprise means (6, 7; 18, 7B) allowing an aligned mounting of the inlet portion including the mixing helix group (1, 15) in the mixer housing.

8. Mixer according to one of claims 1 to 7, characterised in that it comprises means (4, 5; 25, 26) which allow an aligned attachment of the mixer to the cartridge resp. the dispensing appliance.

## Revendications

1. Mélangeur pour cartouches d'application doubles ou applicateurs ayant deux cylindres réservoir dont le rapport volumétrique est différent de 1:1, comprenant un boîtier mélangeur (3, 3B) attachable à la cartouche resp. à l'applicateur, et un groupe d'hélices de mélange (1, 15) disposé dans ledit boîtier du mélangeur (3, 3B), les deux orifices d'émission latéralement adjacents de la cartouche resp. de l'applicateur communiquant avec la section d'entrée (2, 14) dudit groupe d'hélices de mélange, caractérisé en ce que la section d'entrée (2, 14) avant le groupe d'hélices de mélange (1, 15) est divisée en une chambre d'entrée plus grande pour la première composante (A) dont le volume émis est plus grand et une chambre d'entrée (11, 19) plus petite pour la deuxième composante (B) dont le volume émis est plus petit, et que la plus petite chambre d'entrée est arrangée et façonnée de telle manière que la première composante (A) enveloppe la deuxième composante (B) à la sortie des chambres d'entrée, et que la première arête (10, 20) à l'entrée de la première hélice (9, 21) divise en deux parties égales et le flux de la première (A) et le flux de la deuxième composante (B).

2. Mélangeur selon la revendication 1, caractérisé en ce que la plus petite chambre d'entrée présente la forme d'un canal (11, 19) qui débouche avant la première hélice (9, 21) au centre du tube mélangeur (13).

3. Mélangeur selon la revendication 2, caractérisé en ce que ledit canal (11) est ouvert du côté de la première composante (A).

4. Mélangeur selon la revendication 2, caractérisé en ce que le canal (19) présente la forme d'un tube fermé.

5. Mélangeur selon l'une des revendications 1 à 4, caractérisé en ce que les sections transversales resp. les volumes des chambres d'entrée (11, 19; 2, 14) et par conséquent des flux partiels (A, B) des deux composantes sont proportionnés de telle manière que les deux flux partiels parviennent à la première hélice (9, 21) au même temps.

6. Mélangeur selon l'une des revendications 1 à 5, caractérisé en ce que la chambre d'entrée (2, 14) présente sur le côté diamétralement opposé à l'entrée des moyens (12) permettant d'éviter une retenue d'air, de sorte que le plus grand flux partiel (A) n'enferme pas de bulles d'air.

7. Mélangeur selon l'une des revendications 1 à 6, caractérisé en ce que la section d'entrée (2, 14) et le boîtier (3, 3B) du mélangeur présentent des moyens permettant un montage aligné de la section d'entrée y compris le groupe d'hélices de mélange (1, 15) dans le boîtier du mélangeur.

8. Mélangeur selon l'une des revendications 1 à 7, caractérisé en ce que le mélangeur présente des moyens (4, 5; 25, 26) permettant une fixation alignée du mélangeur sur la cartouche resp. l'applicateur.
